# EUROPÄISCHE PATENTSCHRIFT

(11) **EP 1 829 806 B1**
(45) Veröffentlichungstag und Bekanntmachung des Hinweises auf die Patenterteilung: **14.10.2009**
(21) Anmeldenummer: 07003862.5
(22) Anmeldetag: 26.02.2007
(51) Int. Cl.: B65H 29/32

(54) **Vorrichtung, Verfahren und Anlage zum Ansammeln von Clips zu Stapeln**
Device, method and installation for gathering superposed sheets in stacks
Dispositif, procédé et installation d'accumulation pour empiler des feuilles superposées

(30) Priorität: 01.03.2006 DE 102006009785
(43) Veröffentlichungstag der Anmeldung: 05.09.2007
(73) Patentinhaber: E.C.H. Will GmbH, 22503 Hamburg (DE)
(72) Erfinder: Hagemann, Günther, 22527 Hamburg (DE); Herpell, Frank, 22159 Hamburg (DE)
(74) Vertreter: Eisenführ, Speiser & Partner

(56) Entgegenhaltungen:
- EP-A- 1 595 836
- WO-A-02/30796
- FR-A1- 2 527 570
- JP-A- 49 012 567

## Beschreibung

Die Erfindung betrifft eine Vorrichtung zum Ansammeln von Clips von Papierbogen der papierverarbeitenden Industrie zu Stapeln in einer Stapelablage, mit einer Zuführeinrichtung zum Zuführen der Clips, insbesondere in geschuppter Anordnung, zur Stapelablage. Ferner betrifft die Erfindung ein Verfahren zum Ansammeln von Clips von Papierbogen der papierverarbeitenden Industrie zu Stapeln in einer Stapelablage, insbesondere unter Verwendung einer Vorrichtung der zuvor genannten Art, wobei die Clips, insbesondere in geschuppter Anordnung, durch eine Zuführeinrichtung der Stapelablage zugeführt werden. Schließlich betrifft die Erfindung eine Anlage zum Ansammeln von Clips von Papierbogen der papierverarbeitenden Industrie zu Stapeln in einer Stapelablage, mit mindestens zwei Vorrichtungen der zuvor genannten Art.

Eine solche Vorrichtung, ein solches Verfahren und eine solche Anlage dienen dazu, in einer oder mehreren nebeneinander verlaufenden Förderbahnen aufeinander folgende Clips zu einer Stapelablage zu transportieren und dort in Stapeln anzusammeln. Insbesondere großformatige Papierbogen der papierverarbeitenden Industrie werden zu mehreren flachen Gruppen oder Stapeln, in denen die Papierbogen im wesentlichen übereinander liegen und die als sog. "Clips" bezeichnet werden, zusammengefasst und in Form eines geschuppten Stromes zur Stapelablage gefördert.

Die DE 19 06 090 A1 beschreibt eine Vorrichtung zum Stapeln von Flachteilen, bei welcher ein Oberband bis über die Stapelablage geführt ist. Der untere Trum dieses Oberbandes läuft entlang der Unterseite einer Vakuumansaugeinrichtung, durch die die Flachteile angesaugt werden. Hierzu ist das Oberband luftdurchlässig ausgebildet. Die Vakuumansaugeinrichtung besteht aus einer Vielzahl jeweils durch Längsschotten und Querschotten abgetrennter Einzelkammern, von denen jede Einzelkammer an ein separates Sauggebläse angeschlossen ist. Die Sauggebläse sind jeweils wahlweise zu- und abschaltbar. Außerdem lässt sich im abgeschalteten Zustand der Sauggebläse über Druckluftgebläse wahlweise Druckluft in bestimmte Einzelkammern zuführen, wodurch ein Abwerfen des flachen Gegenstandes in die Stapelablage möglich ist. Mit einer solchen Vorrichtung lässt sich jedoch ein schonender Transport in die Stapelablage nicht realisieren. Denn zur Erzielung einer ausreichenden Haftung der Flachteile am unteren Trum des Oberbandes muss eine relativ hohe Saugkraft im Saugkasten erzeugt werden, was jedoch bei der Verarbeitung von relativ dünnen und großformatigen Flachteilen wie insbesondere Papierbogen bei fortgesetztem Transport durch das Oberband die Gefahr des Zerknitterns erhöht. Wird demgegenüber die Saugkraft auf einen relativ niedrigen und somit schonenden Wert eingestellt, so besteht wiederum die Gefahr, dass mangels ausreichender Anhaftung die Förderwirkung des Oberbandes beeinträchtigt wird. Außerdem erfordert die bekannte Vorrichtung wegen des regelmäßigen Abschaltens der Saugluft und Umsteuems auf Druckluft eine aufwendige Steuerung, indem stets darauf zu achten ist, dass die Saugluft kurzzeitig nur dann ausgeschaltet wird, wenn jeweils ein Flachteil seine Endposition über der Stapelablage erreicht, während anschließen die Saugluft sofort wieder eingeschaltet werden muss.

Aus der FR 2 527 570 A1 ist eine Vorrichtung zum Ansammeln von Papierblättern auf einem Stapel bekannt, bei welcher die Papierblätter einzeln nacheinander zum Stapel transportiert werden. Ferner ist eine Saugfördereinrichtung vorgesehen, die oberhalb des Stapels angeordnet ist und die Papierblätter mit Saugkraft beaufschlagt. Zur Steuerung der Saugkraft in Abhängigkeit von der Position eines Papierblattes entlang des Förderweges ist die Saugfördereinrichtung in zwei in Bewegungsrichtung der Papierblätter hintereinander liegende Saugkammern unterteilt.

Eine ähnliche Saugfördereinrichtung ist in der JP 49012567 A offenbart.

In der EP 1 595 836 A1 ist eine Vorrichtung zur Verarbeitung von Stapeln aus elektrostatisch aufladbaren Flachteilen beschrieben, bei welcher es sich vorzugsweise um Papierbogen handelt. Bei dieser bekannten Vorrichtung ist eine elektrostatische Entladungsvorrichtung im Bereich der Stapelablage angeordnet.

Es ist eine Aufgabe der vorliegenden Erfindung, insbesondere im Hinblick auf schwierige Handhabungsbedingungen besonders dünner und großformatiger Papierbogen bei einer hohen Förderleistung einen schonenden Transport der Clips in die Stapelablage für eine einwandfreie Stapelbildung zu gewährleisten

Diese Aufgabe wird gemäß einem ersten Aspekt der Erfindung gelöst durch eine Vorrichtung zum Ansammeln von Clips von Papierbogen der papierverarbeitenden Industrie zu Stapeln in einer Stapelablage, mit einer Zuführeinrichtung zum Zuführen der Clips, insbesondere in geschuppter Anordnung, zur Stapelablage, mindestens einer oberhalb der Stapelablage angeordneten und die Clips an ihrer Oberseite mit Saugkraft beaufschlagenden Saugfördereinrichtung zur Übernahme der Clips von der Zuführeinrichtung, wobei die Saugfördereinrichtung in mindestens zwei in Bewegungsrichtung der Clips hintereinander liegende Abschnitte unterteilt ist, deren Saugkraft zumindest im laufenden Betrieb mit zunehmendem Abstand von der Zuführeinrichtung abschnittsweise abnimmt, einer stromaufwärts von der Saugfördereinrichtung angeordneten Aufladungsvorrichtung, die so ausgebildet ist, dass sie die vorlaufenden Abschnitte, insbesondere Randabschnitte, der Clips elektrostatisch auflädt, und einer im Bereich eines von der Zuführeinrichtung entfernt gelegenen Randabschnittes der Stapelablage angeordneten Entladungseinrichtung zur elektrostatischen Entladung der Clips.

Gemäß einem zweiten Aspekt der Erfindung wird zur Lösung der Aufgabe vorgeschlagen ein Verfahren zum Ansammeln von Clips von Papierbogen der papierverarbeitenden Industrie zu Stapeln in einer Stapelablage, insbesondere unter Verwendung einer Vorrichtung nach mindestens einem der vorangegangenen Ansprüche, wobei die Clips, insbesondere in geschuppter Anordnung, durch eine Zuführeinrichtung der Stapelablage zugeführt und von mindestens einer oberhalb der Stapelablage angeordneten und die Clips an ihrer Oberseite mit Saugkraft beaufschlagenden Saugfördereinrichtung übernommen werden, wobei die Saugkraft der Saugfördereinrichtung in mindestens zwei in Bewegungsrichtung der Clips hintereinander liegenden Abschnitten derart eingestellt wird, dass die Saugkraft zumindest im laufenden Betrieb in Bewegungsrichtung der Clips abschnittsweise abnimmt, und wobei die Clips in ihren vorlaufenden Abschnitten, insbesondere Randabschnitten, vor der Übernahme durch die Saugfördereinrichtung elektrostatisch aufgeladen und im Bereich eines von der Zuführeinrichtung entfernt gelegenen Randabschnittes der Stapelablage elektrostatisch entladen werden.

Gemäß einem dritten Aspekt der Erfindung wird zur Lösung der Aufgabe vorgeschlagen eine Anlage zum Ansammeln von Clips von Papierbogen der papierverarbeitenden Industrie zu Stapeln in einer Stapelablage, mit mindestens zwei Vorrichtungen gemäß erstem Aspekt, bei welcher die mindestens zwei Vorrichtungen, insbesondere die mindestens zwei Saugfördereinrichtungen, im wesentlichen parallel nebeneinander beabstandet angeordnet sind.

Dadurch, dass erfindungsgemäß zumindest im laufenden Betrieb der der Zuführeinrichtung am nächsten gelegene.Abschnitt der Saugfördereinrichtung auf eine höhere Saugkraft als ein entfernter gelegener Abschnitt der Saugfördereinrichtung einstellbar ist, lässt sich ein schonender Transport von Clips in die Stapelablage realisieren, wodurch die Gefahr des Zerknittems der Papierbogen deutlich herabgesetzt wird. Dabei macht sich die Erfindung die Erkenntnis zunutze, dass für die Übernahme der Clips von der Zuführeinrichtung auf die Saugfördereinrichtung eine verhältnismäßig hohe Haltekraft erforderlich ist, während im Bereich der Stapelablage nur eine verhältnismäßig geringe Haltekraft herrschen darf, um ein besonders sanftes Anhalten der Clips zu bewirken und gleichzeitig das Lösen der Clips in Richtung auf die Stapelablage nicht zu behindern. Durch die abschnittsweise Aufteilung und Einstellbarkeit der Saugfördereinrichtung wird ferner ein Zusammenbrechen des Vakuums bei unbedeckten Saugluftbohrungen und somit eine unkontrollierte Saugluftverteilung verhindert. Ein weiterer Vorteil der Erfindung besteht darin, dass die Stabilität der zu verarbeitenden Clips keinen oder zumindest keinen wesentlichen Einfluss mehr beim Ablegen auf die Stapelablage hat, was insbesondere bei der Verarbeitung von übergroßen Clips aufgrund ihrer Labilität von Bedeutung ist. Schließlich wird durch die Erfindung eine Minimierung des Saugluftverbrauches erreicht, was zu einer Senkung der Betriebskosten führt.

Damit die Clips nicht zuletzt aufgrund ihrer Labilität nicht in sich verrutschen, werden sie zumindest an einem vorlaufenden Abschnitt oder ihrem vorlaufenden Randbereich durch eine stromaufwärts von der Saugfördereinrichtung vorgesehene Aufladungseinrichtung elektrostatisch aufgeladen und somit verblockt. Um die Clips dann wieder elektrostatisch zu entladen, damit die Bogenlagen für eine nachfolgende Verarbeitung, z.B. in einer Druckmaschine, nicht mehr aneinander haften können, ist erfindungsgemäß ferner eine Entladungseinrichtung im Bereich eines von der Zuführeinrichtung entfernt gelegenen Randabschnittes der Stapelablage vorgesehen, welcher vorzugsweise von einem Frontanrichter begrenzt oder gebildet wird.

Vorzugsweise kann die Saugfördereinrichtung in mindestens drei in Bewegungsrichtung der Flachteile hintereinander liegende Abschnitte unterteilt sein, wodurch es möglich wird, zusätzlich zu dem relativ hohen Vakuum im Eingangsbereich der Stapelablage und dem relativ schwachen Vakuum im Endbereich der Stapelablage zwischen diesen beiden Orten ein mittleres Vakuum für den schonenden Weitertransport der Flachteile zu erzeugen, um den schonenden Transport der Flachteile in die Stapelablage noch weiter zu optimieren.

Zum unterstützenden Lösen der Clips von der Saugfördereinrichtung in Richtung auf die Stapelablage kann ferner eine, vorzugsweise an einem von der Zuführeinrichtung entfernt gelegenen Randabschnitt der Stapelablage oder im Bereicht eines solchen Randabschnittes angeordnete, Abstreifeinrichtung vorgesehen sein.

Zweckmäßigerweise kann die Entladungseinrichtung seine Entladungswirkung im wesentlichen an der Abstreifeinrichtung entfalten, so dass die elektrostatische Entladung und das Abstreifen der Clips von der Saugfördereinrichtung sowohl in einem und demselben Verfahrensschritt als auch mit einer und derselben Komponente durchgeführt werden kann. Alternativ ist es aber selbstverständlich auch denkbar, die Entladungseinrichtung separat von der Abstreifeinrichtung vorzusehen und somit die elektrostatische Entladung funktional und/oder räumlich getrennt vom Abstreifvorgang vorzunehmen. Vorzugsweise sollte die Abstreifeinrichtung mindestens einen elektrisch leitenden Abschnitt, insbesondere aus Metall, aufweisen und die Entladungseinrichtung eine elektrische Verbindung des elektrisch leitenden Abschnittes mit Masse bilden, wodurch die Abstreifeinrichtung geerdet und somit die elektrostatische Ladung der Clips im Moment des Abstreifens der Clips weitestgehend abgeleitet wird.

Die Abstreifeinrichtung kann zweckmäßigerweise mindestens ein längliches Abstreifelement, vorzugsweise in Form eines Blättchens, Bleches oder Stabes oder einer Leiste, aufweisen, das direkt unterhalb der Saugfördereinrichtung angeordnet und entgegen der Bewegungsrichtung der Clips zur Saugfördereinrichtung hin geneigt ist, wodurch eine besonders einfache und zugleich wirksame Führung der Clips von der Saugfördereinrichtung in Richtung auf die Stapelablage gebildet wird. Für eine besonders effektive Wirkung erstreckt sich das längliche Abstreifelement mit seinem oberen Ende zumindest bis an die Unterseite der Saugfördereinrichtung. Außerdem können im wesentlichen quer zur Bewegungsrichtung der Clips mehrere solcher länglichen Abstreifelemente nebeneinander angeordnet sein.

Zur Optimierung des Stapelvorganges kann die Position der Abstreifeinrichtung gegenüber der Saugfördereinrichtung und/oder der Stapelablage verändert und insbesondere die Abstreifeinrichtung in ihrer Höhe gegenüber der Stapelablage verstellt werden.

Bei einer weiteren bevorzugten Ausführung weist die Saugfördereinrichtung mindestens einen Saugkasten auf, der in mehrere in Bewegungsrichtung der Clips hintereinander liegende Kammern unterteilt ist, wobei die Saugkraft der einen Kammer jeweils unabhängig von den anderen Kammern eingestellt wird.

Alternativ oder zusätzlich kann die Saugfördereinrichtung mehrere in Bewegungsrichtung der Clips hintereinander liegende Saugkästen aufweisen, von denen dann jeder einen Abschnitt bildet, wobei die Saugkraft jedes Saugkastens unabhängig von den anderen Saugkästen eingestellt wird.

Die Saugfördereinrichtung kann schließlich ein gelochtes Förderband aufweisen, das an der Unterseite des mindestens einen Saugkastens entlang läuft und ein Oberband für die Clips bildet. Vorzugsweise sind die Lochabstände bzw. die Saugluftöffnungen so gewählt und/oder wird das Förderband so gesteuert oder geregelt, dass sich in Bezug auf die vorlaufende Kante der Clips ein im wesentlichen konstanter Abstand einstellt.

Zweckmäßigerweise sind insbesondere bei Anlagen mit mehreren Nutzen bzw. Bogen und/oder bei großen Nutzen bzw. Bogenbreiten mehrere erfindungsgemäße Saugfördereinrichtungen im wesentlichen parallel nebeneinander angeordnet, wobei vorzugsweise eine Verstellung der Saugfördereinrichtungen, insbesondere quer zur Transportrichtung, mit Hilfe bekannter Verstelleinrichtungen möglich ist.

Nachfolgend wird ein bevorzugtes Ausführungsbeispiel der Erfindung anhand der beiliegenden Figuren näher erläutert. Es zeigen:
- Figur 1: in schematischer, geschnittener Seitenansicht einen eine Stapelablage aufwreisenden Abschnitt einer papierverarbeitenden Maschine;
- Figur 2: vergrößert einen ersten Ausschnitt von Figur 1; und
- Figur 3: vergrößert einen zweiten Ausschnitt von Figur 1.

In Figur 1 ist in schematischer Seitenansicht ausschnittsweise ein Abschnitt einer papierverarbeitenden Maschine im Bereich einer Stapelablage 2 gezeigt, wo in der dargestellten Ausführung geschuppt übereinander liegend eintreffende Bogen 4 zu einem Stapel 44 aufgeschichtet werden. Figur 2 zeigt einen vergrößerten Ausschnitt aus einem Bereich der Figur 1, der dort mit einem strichpunktierten Kreis II gekennzeichnet ist; und Figur 3 zeigt einen vergrößerten Ausschnitt aus einem Bereich der Figur 1, welcher dort durch einen strichpunktierten Kreis III gekennzeichnet ist.

Papierverarbeitende Maschinen, die bahnförmige Materialien von einer oder mehreren Rollen abziehen und zu Formatmaterial verarbeiten, sind in der Mehrzahl der Fälle so ausgebildet, dass innerhalb der Maschine ein schuppenförmig überlappter Strom von Bogen 4 erzeugt wird. Diese Schuppenform ist notwendig, um von der hohen Bahnabzugs- und Transportgeschwindigkeit, die aus Gründen der Produktivität der gesamten Anlage gewählt wird, auf eine möglichst niedrige Geschwindigkeit für die Bildung des Stapels 44 zu kommen.

Für den Transport der schuppenförmig übereinander liegenden Bogen 4 ist eine Zuführeinrichtung vorgesehen, die gewöhnlich aus einem oder mehreren nebeneinander liegenden Transportbändern besteht, wobei in Figur 1 ein Transportband 6 gezeigt ist. Das Transportband 6 ist als Endlosband ausgeführt, das um Rollen umgelenkt wird, von denen in Figur 1 die der Stapelablage 2 am nächsten liegende Rolle 8 gezeigt ist. Während ihres Transportes zur Stapelablage 2 in Richtung des Pfeils A liegen die Bogen 4 auf der Oberseite des oberen Trums des Transportbandes 6 auf, wie Figur 1 erkennen lässt.

Ferner ist in Figur 1 eine lonisiereinrichtung 10 schematisch dargestellt, die in Bezug auf die Stapelablage stromaufwärts angeordnet ist. Die lonisiereinrichtung 10 kann sich jedoch auch an einer entfernteren Stelle stromaufwärts in der papierverarbeitenden Maschine befinden. Durch die lonisiereinrichtung 10 wird erreicht, dass die einzelnen übereinander liegenden Bogen 4 eines Clips durch elektrostatische Aufladung ihrer vorlaufenden Randabschnitte aneinander haften und nicht gegeneinander verrutschen können.

Wie Figur 1 ferner erkennen lässt, ist oberhalb der Stapelablage 2 eine Saugfördereinrichtung 12 angeordnet, die nicht nur die gesamte Stapelablage 2 überragt, sondern sich entgegen der Bewegungsrichtung der Bogen 4 und somit entgegengesetzt zur Richtung des Pfeils A auch noch über einen Abschnitt des Transportbandes 6 erstreckt. Die Saugfördereinrichtung 12 weist im dargestellten Ausführungsbeispiel einen Saugkasten 14 auf, der in fünf in Bewegungsrichtung der Bogen 4 gemäß Pfeil A hintereinander liegende und von einander getrennte Saugkammern 14a, 14b, 14c, 14d und 14e unterteilt ist. Dabei liegt die erste Saugkammer 14a, in Bewegungsrichtung der Bogen 4 gemäß Pfeil A betrachtet, noch vor der Stapelablage 2 im Bereich oberhalb des Transportbandes 6.

Ferner weist die Saugfördereinrichtung 12 ein Oberband 16 auf, das sich in Richtung des Transportbandes 6 und somit in Bewegungsrichtung der Bogen 4 gemäß Pfeil A erstreckt. Das Oberband 16 ist um den Saugkasten 14 herum geführt und wird um eine vor dem Saugkasten 14 liegende vordere Rolle 18 und eine hinter dem Saugkasten 14 liegende hintere Rolle 19 umgelenkt, so dass das Oberband 16 mit seinem oberen Trum an der Oberseite des Saugkastens 14 und mit seinem unteren Trum an der Unterseite des Saugkastens 14 entlang läuft. Im Bereich des Transportbandes 6 liegt das Oberband 16 mit seinem unteren Trum in einem geringfügigen Abstand oberhalb des oberen Trums des Transportbandes 6, wobei der Abstand mindestens der Dicke des schuppenförmig überlappten Stromes der Bogen 4 entspricht.

An seiner Unterseite ist der Saugkasten 14 mit in den Figuren nicht näher bezeichneten Saugöffnungen versehen, um Luft anzusaugen, somit ein Vakuum zu bilden und dadurch eine Saugkraft zu erzeugen. Um die Saugwirkung nicht zu schmälern, ist das Oberband 16 perforiert und weist entsprechende Löcher 17 auf, wie Figur 2 im einzelnen erkennen lässt. Um ferner eine sichere und reproduzierbare Saugwirkung zu erzielen, ist die Lochteilung des Oberbandes 16 so gewählt, dass sich im laufenden Betrieb ein im wesentlichen konstanter Abstand der Löcher 17 zur jeweiligen vorlaufenden Kante der aus den Bogen 4 gebildeten Clips ergibt. Zweckmäßigerweise ist hierfür das Oberband 16 in seiner Geschwindigkeit und Relativlage in Bezug auf die Bogen 4 entsprechend steuer- oder regelbar.

Unterhalb der fünften Saugkammer 14e und somit an einem in Bezug auf das Transportband 6 am entfernt gelegenen Ende der Stapelablage 2 ist ein Abstreifblech 20 angeordnet, das sich entgegen der Bewegungsrichtung A der Bogen 4 schräg nach oben zur Unterseite des Saugkastens 14 hin erstreckt, so dass sein oberes Ende 20a im unteren Abschnitt des Saugkastens 14 liegt, wie insbesondere Figur 3 erkennen lässt. Das Abstreifblech 20 weist einen in Figur 3 mit den Bezugszeichen 20b gekennzeichneten geneigten Abschnitt auf, um die mit ihrer vorlaufenden Kante dort auftreffenden Bogen 4 nach unten in Richtung des Pfeils B (Figur 1) auf die Stapelablage 2 umzulenken. Das Abstreifblech 20 kann beispielsweise einteilig, gabelförmig links und rechts von der Saugfördereinrichtung 12 oder zweiteilig ausgeführt sein. Es können auch mehrere parallel nebeneinander liegende Abstreifbleche vorgesehen sein. Zur Optimierung der vertikalen Position des Abstreifbleches 20 in Bezug auf die Stapelablage 2 kann eine in den Figuren im einzelnen nicht dargestellte übliche Verstelleinrichtung vorgesehen sein.

Das Abstreifblech 20 besteht zumindest mit einem Abschnitt aus Metall, der über eine elektrische Masseleitung 22 geerdet ist, so dass die elektrische Masseleitung 22 als Entionisiereinrichtung wirkt. Die elektrische Masse kann beispielsweise von einem im einzelnen nicht dargestellten Maschinengestell gebildet werden. Wenn die von der lonisiereinrichtung 10 elektrostatisch aufgeladenen Bogen 4 in Anlage an das Abstreifblech 20 gelangen, wird somit die elektrostatische Ladung der Bogen 4 durch die elektrische Masseleitung abgeleitet.

Wie ferner die Figuren 1 und 3 erkennen lassen, sitzt das schräg geneigt ausgerichtete Abstreifblech 20 auf einem vertikal angeordneten Wandelement 24, das die Stapelablage 2 an ihrem vom Transportband 6 entfernt gelegenen Ende begrenzt und als Anschlag bzw. Frontanrichter wirkt. Demnach liegen die zu einem Stapel 44 aufgestapelten Flachteile 4 an dem die Stapelablage 2 begrenzenden Wandelement 24 im wesentlichen an, wie Figur 1 schematisch 1 erkennen lässt. Die Stapelablage 2 wird nicht nur durch das stromabwärts liegende Wandelement 24 begrenzt, sondern auch durch ein stromaufwärts benachbart zum Transportband 6 vertikal angeordnetes Wandelement 26. Ferner weist die Stapelablage 2 einen in vertikaler Richtung verfahrbaren Tisch 28 für die Auflage des Stapels 44 auf.

Im Bereich der ersten Saugkammer 14a werden die vom Transportband 6 in geschuppter Anordnung zugeführten Bogen 4 an der Oberseite ihres vorlaufenden Randes mit Saugkraft beaufschlagt und dadurch von der Saugfördereinrichtung 12 übernommen. Für den fortgesetzten Transport der Bogen 4 in den Bereich der Stapelablage 2 sorgt das Oberband 16, das mit der gleichen Geschwindigkeit wie das Transportband 6 umläuft. Aufgrund der vom Saugkasten 14 erzeugten Saugkraft haften nun die Bogen 4 während ihrer fortgesetzten Bewegung an der Unterseite des Saugkastens 14, wobei sie ihre geschuppte Anordndung zunächst behalten, wie Figur 2 erkennen lässt.

Die Saugkammern 14a bis 14e innerhalb des Saugkastens 14 sind derart getrennt voneinander ausgebildet, dass sich die Saugluft in jeder Saugkammer unabhängig von den anderen Saugkammern steuern lässt, wodurch in jeder Saugkammer die von ihr erzeugte Saugkraft individuell eingestellt werden kann. Eine solche gezielte und getrennte Saugluft- bzw. Vakuumeinstellung in den jeweiligen Saugkammern 14a bis 14e ermöglicht einen schonenden Transport der Bogen 4, was nachfolgend noch näher ausgeführt wird. Durch die abschnittsweise Aufteilung des Saugkastens 14 in voneinander unabhängige Saugkammern 14a bis 14e kann ferner ein Zusammenbrechen des Vakuums bei unbedeckten Saugluftbohrungen an der Unterseite des Saugkastens 14 und somit eine unkontrollierte Saugluftverteilung verhindert werden.

Im dargestellten Ausführungsbeispiel wird die Saugluft in den Saugkammern 14a bis 14e vorzugsweise so eingestellt, dass von der ersten Saugkammer 14a eine relativ hohe Saugkraft zum Ansaugen der Bogen 4 im Bereich ihres vorlaufenden Randes erzeugt wird, während die Saugkraft in den nachfolgenden Saugkammern 14b bis 14e sukzessiv abnimmt und nur noch eine relativ schwache Saugwirkung durch die letzte Saugkammer 14e im Bereich des Abstreifers 20 erzeugt wird. Die zwischen der ersten Saugkammer 14a und der letzten Saugkammer 14e liegenden Saugkammern 14b, 14c und 14d erzeugen dann eine Saugkraft mittlerer Stärke, welche von der zweiten Saugkammer 14b bis zur vierten Saugkammer 14d ebenfalls abnimmt.

Das von der ersten Saugkammer 14a erzeugte relativ hohe Vakuum sorgt nicht nur für eine sichere Übernahme der Papierbogen 4 vom Transportband 6 an das Oberband 16, sondern ist auch notwendig, um wegen der geschuppten Anordnung der zugeführten Bogen 4 die gesamte Gruppe (Clip) sicher anzusaugen. Für den Weitertransport der Clips in den Bereich der Stapelablage 2 reicht dagegen eine niedrigere Saugkraft aus, wie es von den stromabwärts liegenden weiteren Saugkammern 14b bis 14d erzeugt wird, um die Bogen 4 aufgrund ihrer Labilität auf sichere, jedoch schonende Weise ziehend vom Oberband 16 in die Stapelablage 2 zu befördern, bis sie mit ihrer vorlaufenden Kante in Anlage an das Abstreifblech 20 gelangen. Dort werden die Bogen nicht nur auf die zuvor beschriebene Weise elektrostatisch entladen, sondern durch den geneigten Abschnitt 20b des Abstreifbleches 20 in Richtung gemäß Pfeil B auf den in der Stapelablage 2 befindlichen Stapel 44 umgelenkt. Somit sorgt das Abstreifblech 20 für ein Lösen der Bogen 4 vom Oberband 16. Um dieses Lösen nicht zu behindern, wird von der stromabwärts letzten und im vorliegenden Ausführungsbeispiel fünften Saugkammer 14e nur noch eine relativ schwache Saugwirkung erzeugt, was im übrigen auch schon bei der stromaufwärts davor liegenden vierten Saukammer 14d der Fall sein kann. Nach Lösen des Bogens 4 von der Saugfördereinrichtung 12 fällt dieser in Richtung des Pfeils B nach unten in die Stapelablage 2 und auf den dort bereits befindlichen Stapel 44.

Abschließend sei erwähnt, dass anstelle eines gemeinsamen Saugkastens 14 mit mehreren voneinander getrennten Saugkammern 14a bis 14e auch mehrere hintereinander liegende, voneinander getrennte Saugkästen vorgesehen sein können, von denen jeder die Funktion einer entsprechenden Saugkammer übernimmt. Ferner ist es denkbar, auch mehrere nebeneinander liegende Saugfördereinrichtungen 12 vorzusehen.

Abhängig von der Bogenbreite und/oder der Bogenstabilität können auch pro Nutzen zwei oder mehrere der zuvor beschriebenen Vorrichtungen eingesetzt werden.

## Patentansprüche

1. Vorrichtung zum Ansammeln von Clips von Papierbogen (4) der papierverarbeitenden Industrie zu Stapeln (44) in einer Stapelablage (2), mit
einer Zuführeinrichtung (6) zum Zuführen der Clips, insbesondere in geschuppter Anordnung, zur Stapelablage (2),
mindestens einer oberhalb der Stapelablage (2) angeordneten und die Clips an ihrer Oberseite mit Saugkraft beaufschlagenden Saugfördereinrichtung (12) zur Übernahme der Clips von der Zuführeinrichtung (6), wobei die Saugfördereinrichtung (12) in mindestens zwei in Bewegungsrichtung (A) der Clips hintereinander liegende Abschnitte (14a bis 14e) unterteilt ist, deren Saugkraft zumindest im laufenden Betrieb mit zunehmendem Abstand von der Zuführeinrichtung (6) abschnittsweise abnimmt,
einer stromaufwärts von der Saugfördereinrichtung (12) angeordneten Aufladungsvorrichtung (10), die so ausgebildet ist, dass sie die vorlaufenden Abschnitte, insbesondere Randabschnitte, der Clips elektrostatisch auflädt, und
einer im Bereich eines von der Zuführeinrichtung (6) entfernt gelegenen Randabschnittes der Stapelablage (2) angeordneten Entladungseinrichtung (22) zur elektrostatischen Entladung der Clips.

2. Vorrichtung nach Anspruch 1,
bei welcher die Saugfördereinrichtung (12) in mindestens drei in Bewegungsrichtung (A) der Clips hintereinander liegende Abschnitte (14a bis 14e) unterteilt ist.

3. Vorrichtung nach mindestens einem der vorangegangenen Ansprüche,
mit einer, vorzugsweise an einem von der Zuführeinrichtung (6) entfernt gelegenen Randabschnitt der Stapelablage (2) oder im Bereich eines solchen Randabschnittes angeordneten, Abstreifeinrichtung (20) zum unterstützenden Lösen der Clips von der Saugfördereinrichtung (12) in Richtung (B) auf die Stapelablage (2).

4. Vorrichtung nach Anspruch 3,
bei welcher die Entladungseinrichtung (22) ihre Entladungswirkung im wesentlichen an der Abstreifeinrichtung (20) entfaltet.

5. Vorrichtung nach Anspruch 4,
bei welcher die Abstreifeinrichtung (20) mindestens einen elektrisch leitenden Abschnitt, vorzugsweise aus Metall, aufweist, und die Entladungseinrichtung (22) eine elektrische Verbindung des elektrisch leitenden Abschnittes mit Masse bildet.

6. Vorrichtung nach mindestens einem der Ansprüche 3 bis 5,
bei welcher die Abstreifeinrichtung (20) mindestens ein längliches Abstreifelement aufweist, das unterhalb der Saugfördereinrichtung (12) angeordnet und entgegen der Bewegungsrichtung (A) der Clips zur Saugfördereinrichtung (12) hin geneigt ist.

7. Vorrichtung nach Anspruch 6,
bei welcher sich das längliche Abstreifelement (20) mit seinem oberen Ende (20a) zumindest bis an die Unterseite der Saugfördereinrichtung (12) erstreckt.

8. Vorrichtung nach Anspruch 6 oder 7,
bei welcher das längliche Abstreifelement aus einem Blech, einer Leiste oder einem Stab besteht.

9. Vorrichtung nach mindestens einem der Ansprüche 6 bis 8,
bei welcher die Abstreifeinrichtung (20) mehrere im wesentlichen quer zur Bewegungsrichtung (A) der Clips nebeneinander angeordnete längliche Abstreifelemente aufweist.

10. Vorrichtung nach mindestens einem der Ansprüche 3 bis 9,
bei welcher die Position der Abstreifeinrichtung (20) gegenüber der Saugfördereinrichtung (12) und/oder der Stapelablage (2) veränderbar ist.

11. Vorrichtung nach Anspruch 10,
bei welcher die Abstreifeinrichtung (20) in ihrer Höhe gegenüber der Stapelablage (2) verstellbar ist.

12. Vorrichtung nach mindestens einem der vorangegangenen Ansprüche,
bei welcher die Saugfördereinrichtung (12) mindestens einen Saugkasten (14) aufweist, der in mehrere in Bewegungsrichtung (A) der Clips hintereinander liegende Kammern (14a bis 14e) unterteilt ist, von denen jede einen Abschnitt mit unabhängig voneinander einstellbarer Saugkraft bildet.

13. Vorrichtung nach mindestens einem der vorangegangenen Ansprüche,
bei welcher die Saugfördereinrichtung mehrere in Bewegungsrichtung der Clips hintereinander liegende Saugkästen aufweist, von denen jeder einen Abschnitt mit unabhängig voneinander einstellbarer Saugkraft bildet.

14. Vorrichtung nach Anspruch 12 oder 13,
bei welcher die Saugfördereinrichtung (12) ein gelochtes Förderband (16) aufweist, das an der Unterseite des mindestens einen Saugkastens (14) entlang läuft und ein Oberband für die Clips (14) bildet.

15. Vorrichtung nach Anspruch 14,
bei welcher das gelochte Förderband (16) eine auf die Überlappung in einer geschuppten Anordnung der Clips abgestimmte Lochteilung aufweist.

16. Vorrichtung nach Anspruch 14 oder 15,
bei welcher die Saugfördereinrichtung (12) eine Steuer- oder Regeleinrichtung aufweist, die das gelochte Förderband (16) in seiner Geschwindigkeit und relativen Lage gegenüber den Clips steuert oder regelt.

17. Verfahren zum Ansammeln von Clips von Papierbogen der papierverarbeitenden Industrie zu Stapeln (44) in einer Stapelablage (2), insbesondere unter Verwendung einer Vorrichtung nach mindestens einem der vorangegangenen Ansprüche, wobei die Clips, insbesondere in geschuppter Anordnung, durch eine Zuführeinrichtung (6) der Stapelablage (2) zugeführt und von mindestens einer oberhalb der Stapelablage (2) angeordneten und die Clips an ihrer Oberseite mit Saugkraft beaufschlagenden Saugfördereinrichtung (12) übernommen werden, wobei die Saugkraft der Saugfördereinrichtung (12) in mindestens zwei in Bewegungsrichtung (A) der Clips hintereinander liegenden Abschnitten (14a bis 14e) derart eingestellt wird, dass die Saugkraft zumindest im laufenden Betrieb in Bewegungsrichtung (A) der Clips abschnittsweise abnimmt, und wobei die Clips in ihren vorlaufenden Abschnitten, insbesondere Randabschnitten, vor der Übernahme durch die Saugfördereinrichtung (12) elektrostatisch aufgeladen und im Bereich eines von der Zuführeinrichtung (6) entfernt gelegenen Randabschnittes der Stapelablage (2) elektrostatisch entladen werden.

18. Verfahren nach Anspruch 17,
bei welchem die Saugkraft der Saugfördereinrichtung (12) in mindestens drei in Bewegungsrichtung (A) der Clips hintereinander liegenden Abschnitten (14a bis 14e) eingestellt wird.

19. Verfahren nach Anspruch 17 oder 18,
bei welchem die Clips mit Hilfe einer, vorzugsweise an einem von der Zuführeinrichtung (6) entfernt gelegenen Randabschnitt der Stapelablage (2) oder im Bereich eines solchen Randabschnittes angeordneten, Abstreifeinrichtung (20) von der Saugfördereinrichtung (12) in Richtung (B) auf die Stapelablage (2) gelöst werden.

20. Verfahren nach mindestens einem der Ansprüche 17 bis 19,
bei welchem die Clips von der Abstreifeinrichtung (20) elektrostatisch entladen werden.

21. Verfahren nach Anspruch 20,
bei welchem für die elektrostatische Entladung der Clips mindestens ein elektrisch leitender, vorzugsweise aus Metall bestehender, Abschnitt der Abstreifeinrichtung (20) mit Masse elektrisch verbunden wird.

22. Verfahren nach mindestens einem der Ansprüche 17 bis 21,
bei welchem die Saugfördereinrichtung (12) mindestens einen Saugkasten (14) aufweist, der in mehrere in Bewegungsrichtung (A) der Clips hintereinander liegende Kammern (14a bis 14e) unterteilt ist, von denen jede einen Abschnitt bildet, dessen Saugkraft unabhängig von den anderen Abschnitten eingestellt wird.

23. Verfahren nach mindestens einem der Ansprüche 17 bis 22,
bei weichem die Saugfördereinrichtung mehrere in Bewegungsrichtung der Clips hintereinander liegende Saugkästen aufweist, von denen jeder einen Abschnitt bildet, dessen Saugkraft unabhängig von den anderen Saugkästen eingestellt wird.

24. Anlage zum Ansammeln von Clips von Papierbogen (4) der papierverarbeitenden Industrie zu Stapeln (44) in einer Stapelablage (2), mit mindestens zwei Vorrichtungen nach mindestens einem der Ansprüche 1 bis 16,
bei welcher die mindestens zwei Vorrichtungen, insbesondere die mindestens zwei Saugfördereinrichtungen (12), im wesentlichen parallel nebeneinander beabstandet angeordnet sind.

## Claims

1. Device for gathering clips of paper sheets (4) into stacks (44) in a stack deposit (2) in the paper processing industry, comprising
a conveyor system (6) for conveying the clips to the stack deposit (2), in particular in an overlapping arrangement,
at least one suction conveyor (12) disposed above the stack deposit (2) applying suction to the top face of the clips in order to pick up the clips from the conveyor system (6), which suction conveyor (12) is sub-divided into at least two portions (14a to 14e) lying one after the other in the direction of movement (A) of the clips, the suction force of which decreases in portions at least during ongoing operation, the greater the distance from the conveyor system (6),
a charging device (10) disposed upstream of the suction conveyor (12) which is designed so that it electrostatically charges the leading portions, in particular peripheral portions, of the clips, and
a discharging unit (22) disposed in the region of a peripheral portion of the stack deposit (2) lying remote from the conveyor system (6) for electrostatically discharging the clips.

2. Device as claimed in claim 1,
in which the suction conveyor (12) is sub-divided into at least three portions (14a to 14e) lying one after the other in the direction of movement (A) of the clips.

3. Device as claimed in at least one of the preceding claims,
with a stripper unit (20) preferably disposed on a peripheral portion of the stack deposit (2) lying remote from the conveyor system (6) or in the region of such a peripheral portion for assisting the release of the clips from the suction conveyor (12) in the direction (B) towards the stack deposit (2).

4. Device as claimed in claim 3,
in which the discharging unit (22) acts essentially on the stripper unit (20) in terms of its discharging action.

5. Device as claimed in claim 4,
in which the stripper unit (20) has at least one electrically conducting portion, preferably made from metal, and the discharging unit (22) establishes an electrical connection of the electrically conducting portion to ground.

6. Device as claimed in at least one of claims 3 to 5,
in which the stripper unit (20) has at least one elongate stripper element which is disposed underneath the suction conveyor (12) and is inclined at an angle opposite the direction of movement (A) of the clips towards the suction conveyor (12).

7. Device as claimed in claim 6,
in which the elongate stripper element (20) extends at its top end (20a) at least as far as the bottom face of the suction conveyor (12).

8. Device as claimed in claim 6 or 7,
in which the elongate stripper element is made from a sheet, a strip or a bar.

9. Device as claimed in at least one of claims 6 to 8,
in which the stripper unit (20) has several elongate stripper elements disposed adjacent to one another essentially transversely to the direction of movement (A) of the clips.

10. Device as claimed in at least one of claims 3 to 9,
in which the position of the stripper unit (20) can be varied relative to the suction conveyor (12) and/or the stack deposit (2).

11. Device as claimed in claim 10,
in which the stripper unit (20) can be adjusted in terms of its height relative to the stack deposit (2).

12. Device as claimed in at least one of the preceding claims,
in which the suction conveyor (12) has at least one suction box (14) which is sub-divided into several chambers (14a to 14e) lying one after the other in the direction of movement (A) of the clips, each of which forms a portion with a suction force which can be adjusted independently of the others.

13. Device as claimed in at least one of the preceding claims,
in which the suction conveyor has several suction boxes lying one after the other in the direction of movement of the clips, each of which forms a portion with a suction force which can be adjusted independently of the others.

14. Device as claimed in claim 12 or 13,
in which the suction conveyor (12) has a perforated conveyor belt (16), which extends along the bottom face of the at least one suction box (14) and acts as a top belt for the clips (14)[*sic*].

15. Device as claimed in claim 14,
in which the perforated conveyor belt (16) has a perforation distribution adapted to an overlapping arrangement of the clips.

16. Device as claimed in claim 14 or 15,
in which the suction conveyor (12) has a control or regulating unit which controls or regulates the perforated conveyor belt (16) in terms of its speed and relative position with respect to the clips.

17. Method of gathering clips of paper sheets into stacks (44) in a stack deposit (2) in the paper processing industry, in particular using a device as claimed in at least one of the preceding claims, whereby the clips are conveyed, in particular in an overlapping arrangement, by a conveyor system (6) to the stack deposit (2) and are picked up by at least one suction conveyor (12) which is disposed above the stack deposit (2) and applies a suction force to the top face of the clips, and the suction force of the suction conveyor (12) is adjusted in at least two portions (14a to 14e) lying one after the other in the direction of movement (A) of the clips so that the suction force decreases in portions in the direction of movement (A) of the clips during ongoing operation, and the clips are electrostatically charged at their leading portions, in particular peripheral portions, before being picked up by the suction conveyor (12) and electrostatically discharged in the region of a peripheral portion of the stack deposit (2) lying remote from the conveyor system (6).

18. Method as claimed in claim 17,
whereby the suction force of the suction conveyor (12) is adjusted in at least three portions (14a to 14e) lying one after the other in the direction of movement (A) of the clips.

19. Method as claimed in claim 17 or 18,
whereby the clips are released from the suction conveyor (12) in the direction (B) towards the stack deposit (2) with the aid of a stripper unit (20) disposed preferably in a peripheral portion of the stack deposit (2) lying remote from the conveyor system (6) or disposed in the region of such a peripheral portion.

20. Method as claimed in at least one of claims 17 to 19,
whereby the clips are electrostatically discharged by the stripper unit (20).

21. Method as claimed in claim 20,
whereby at least one electrically conducting portion of the stripper unit (20), preferably made from metal, is electrically connected to ground for the electrostatic discharge of the clips.

22. Method as claimed in at least one of claims 17 to 21,
whereby the suction conveyor (12) has at least one suction box (14) which is sub-divided into several chambers (14a to 14e) lying one after the other in the direction of movement (A) of the clips, each of which forms a portion with suction force which can be adjusted independently of the other portions.

23. Method as claimed in at least one of claims 17 to 22,
whereby the suction conveyor has several suction boxes lying one after the other in the direction of movement of the clips, each of which forms a portion with suction force which can be adjusted independently of the other suction boxes.

24. System for gathering clips of paper sheets (4) into stacks (44) in a stack deposit (2) in the paper processing industry, with at least two devices as claimed in one of claims 1 to 16,
in which the at least two devices, in particular the at least two suction conveyors (12), are disposed next to one another essentially parallel at a distance apart.

## Revendications

1. Appareil permettant de rassembler des groupes de feuilles ou clips de feuilles de papier (4) de l'industrie de transformation du papier en piles (44) dans un plateau d'empilage (2), comportant un dispositif d'acheminement (6) destiné à amener les clips, en particulier selon un agencement décalé, au plateau d'empilage (2),
au moins un dispositif de transport par aspiration (12), disposé au-dessus du plateau d'empilage (2) et appliquant sur les clips une force d'aspiration au niveau de leur face supérieure, destiné à reprendre les clips du dispositif d'acheminement (6), où le dispositif de transport par aspiration (12) est subdivisé en au moins deux segments (14a à 14e) qui se trouvent les uns derrière les autres dans le sens de déplacement (A) des clips, dont la force d'aspiration décroît par segment, au moins à l'état de fonctionnement, à mesure qu'il s'écarte du dispositif d'acheminement (6),
un dispositif chargeur (10) disposé en amont du dispositif de transport par aspiration (12), qui est conçu de façon telle qu'il charge par voie électrostatique les segments de devant des clips, en particulier les segments de bord, et un dispositif déchargeur (22) disposé dans la zone d'un segment de bord du plateau d'empilage (2), distant du dispositif d'acheminement (6), et destiné à la décharge des clips par voie électrostatique.

2. Appareil selon la revendication 1, dans lequel le dispositif de transport par aspiration (12) est subdivisé en au moins trois segments (14a à 14e) placés les uns derrière les autres dans le sens de déplacement (A) des clips.

3. Appareil selon au moins l'une des revendications précédentes, comportant un dispositif racleur (20), disposé de préférence au niveau d'un segment de bord du plateau d'empilage (2) distant du dispositif d'acheminement (6) ou dans la zone d'un tel segment de bord, destiné à aider au détachement des clips du dispositif de transport par aspiration (12) dans la direction (B) du plateau d'empilage (2).

4. Appareil selon la revendication 3, dans lequel le dispositif déchargeur (22) déploie son effet de décharge essentiellement au niveau du dispositif racleur (20).

5. Appareil selon la revendication 4, dans lequel le dispositif racleur (20) présente au moins un segment électriquement conducteur, de préférence métallique, et dans lequel le dispositif déchargeur (22) forme une liaison électrique du segment électriquement conducteur à la masse.

6. Appareil selon au moins une des revendications 3 à 5, dans lequel le dispositif racleur (20) présente au moins un élément racleur allongé qui est disposé sous le dispositif de transport par aspiration (12) et est incliné à l'opposé du sens de déplacement (A) des clips vers le dispositif de transport par aspiration (12).

7. Appareil selon la revendication 6, dans lequel l'élément racleur (20) allongé s'étend par son extrémité supérieure (20a) au moins jusqu'à la face inférieure du dispositif de transport par aspiration (12).

8. Appareil selon la revendication 6 ou 7, dans lequel l'élément racleur allongé se compose d'une tôle, d'une baguette ou d'une tige.

9. Appareil selon au moins une des revendications 6 à 8, dans lequel le dispositif racleur (20) présente plusieurs éléments racleurs allongés disposés côte à côte sensiblement transversalement au sens de déplacement (A) des clips.

10. Appareil selon au moins une des revendications 3 à 9, dans lequel la position du dispositif racleur (20) peut être modifiée par rapport au dispositif de transport par aspiration (12) et/ou au plateau d'empilage (2).

11. Appareil selon la revendication 10, dans lequel le dispositif racleur (20) est réglable en hauteur par rapport au plateau d'empilage (2).

12. Appareil selon au moins une des revendications précédentes, dans lequel le dispositif de transport par aspiration (12) présente au moins une caisse d'aspiration (14) qui est subdivisée en plusieurs chambres (14a à 14e) placées les unes derrière les autres dans le sens de déplacement (A) des clips, qui forment chacune un segment avec une force d'aspiration réglable indépendamment des autres.

13. Appareil selon au moins une des revendications précédentes, dans lequel le dispositif de transport par aspiration présente plusieurs caisses d'aspiration placées les unes derrière les autres dans le sens de déplacement des clips, qui forment chacune un segment avec une force d'aspiration réglable indépendamment des autres.

14. Appareil selon la revendication 12 ou 13, dans lequel le dispositif de transport par aspiration (12) présente une bande transporteuse perforée (16) qui s'étend le long de la face inférieure de la caisse d'aspiration (14), au moins au nombre de une, et forme une bande supérieure pour les clips (14).

15. Appareil selon la revendication 14, dans lequel la bande transporteuse perforée (16) présente une répartition des perforations qui coïncide avec le chevauchement selon un agencement décalé des clips.

16. Appareil selon la revendication 14 ou 15, dans lequel le dispositif de transport par aspiration (12) présente un dispositif de commande ou de régulation qui commande ou régule la bande transporteuse perforée (16) pour ce qui est de sa vitesse et de sa position relative par rapport aux clips.

17. Procédé permettant de rassembler des clips de feuilles de papier de l'industrie de transformation du papier en piles (44) dans un plateau d'empilage (2), en particulier en utilisant un appareil selon au moins une des revendications précédentes, dans lequel les clips, en particulier selon un agencement décalé, sont amenés par un dispositif d'acheminement (6) au plateau d'empilage (2) et pris en charge par au moins un dispositif de transport par aspiration (12), disposé au-dessus du plateau d'empilage (2) et appliquant sur les clips une force d'aspiration au niveau de leur face supérieure, dans lequel la force d'aspiration du dispositif de transport par aspiration (12) est ajustée dans au moins deux segments (14a à 14e) placés les uns derrière les autres dans le sens de déplacement (A) des clips de façon à ce que la force d'aspiration, au moins en fonctionnement, diminue par segment dans le sens de déplacement (A) des clips, et dans lequel les clips, dans leurs segments de devant, en particulier les segments de bord, sont chargés par voie électrostatique avant la reprise par le dispositif de transport par aspiration (12) et sont déchargés par voie électrostatique dans une zone d'un segment de bord du plateau d'empilage (2) distant du dispositif d'acheminement (6).

18. Procédé selon la revendication 17, dans lequel la force d'aspiration du dispositif de transport par aspiration (12) est ajustée dans au moins trois segments (14a à 14e) placés les uns derrière les autres dans le sens de déplacement (A) des clips.

19. Procédé selon la revendication 17 ou 18, dans lequel les clips sont détachés du dispositif de transport par aspiration (12) dans le sens (B) du plateau d'empilage (2) à l'aide d'un dispositif racleur (20), disposé de préférence au niveau d'un segment de bord du plateau d'empilage (2) distant du dispositif d'acheminement (6) ou dans la zone d'un tel segment de bord.

20. Procédé selon au moins une des revendications 17 à 19, dans lequel les clips sont déchargés du dispositif racleur (20) par voie électrostatique.

21. Procédé selon la revendication 20, dans lequel, pour la décharge électrostatique des clips, au moins un segment électriquement conducteur, de préférence composé de métal, du dispositif racleur (20) est relié électriquement à la masse.

22. Procédé selon au moins une des revendications 17 à 21, dans lequel le dispositif de transport par aspiration (12) présente au moins une caisse d'aspiration (14) qui est subdivisée en plusieurs chambres (14a à 14e) placées les unes derrière les autres dans le sens de déplacement (A) des clips, qui forment chacune un segment dont la force d'aspiration est ajustée indépendamment des autres segments.

23. Procédé selon au moins une des revendications 17 à 22, dans lequel le dispositif de transport par aspiration présente plusieurs caisses d'aspiration disposées les unes derrière les autres dans le sens de déplacement des clips, qui forment chacune un segment dont la force d'aspiration est ajustée indépendamment des autres caisses d'aspiration.

24. Installation permettant de rassembler des clips de feuilles de papier (4) de l'industrie de transformation du papier en piles (44) dans un plateau d'empilage (2), comportant au moins deux appareils selon au moins une des revendications 1 à 16, dans laquelle les appareils, au moins au nombre de deux, en particulier les dispositifs de transport par aspiration (12) au moins au nombre de deux, sont disposés côte à côte sensiblement parallèlement et à distance les uns des autres.
